# FASCICULE DE BREVET EUROPEEN

(11) **EP 1 555 100 B1**
(45) Date de publication et mention de la délivrance du brevet: **31.10.2018**
(21) Numéro de dépôt: 05300033.7
(22) Date de dépôt: 14.01.2005
(51) Int. Cl.: B28B 23/00, E04G 21/14

(54) **Procédé de fabrication de dalles alvéolées en béton précontraint ainsi que les dalles obtenues suite à la mise en oeuvre de ce procédé**
Verfahren zur Herstellung von Hohlraumplatten aus Spannbeton und daraus hergestellten Hohlraumplatten
Manufacturing method for prestressed concrete hollow slabs and slabs obtained by that method

(30) Priorité: 15.01.2004 FR 0400341
(43) Date de publication de la demande: 20.07.2005
(73) Titulaire: Groupe Soprel, 75019 Paris (FR)
(72) Inventeur: Jabbour, Adel, 75116 Paris (FR)
(74) Mandataire: Cabinet HERRBURGER

(56) Documents cités:
- EP-A1- 1 245 756
- DK-B1- 168 695
- FR-A1- 2 833 285
- GB-A- 1 011 036
- US-A- 5 388 804
- US-A1- 2003 170 093
- PATENT ABSTRACTS OF JAPAN vol. 2003, no. 04, 2 avril 2003 (2003-04-02) & JP 2002 349006 A (MIYOUJIYOU CEMENT KK), 4 décembre 2002 (2002-12-04)

## Description

La présente invention concerne un procédé de fabrication d'une série de dalles alvéolées en béton précontraint par des fers ou torons d'armature longitudinaux mis en place entre les alvéoles, à la partie inférieure des dalles, sur un banc de précontrainte de grande longueur et de largeur prédéterminée.

Les dalles alvéolées en béton précontraint qui sont apparues sur le marché dans les années 50 sont toujours très appréciées par les professionnels du bâtiment.

De telles dalles présentent l'avantage d'être coulées non pas sur des chantiers mais dans des usines avant d'être transportées et livrées en règle générale par camion ; par suite, leur fabrication n'est pas tributaire d'éventuelles intempéries.

Ces dalles ont habituellement une largeur standard d'environ 1,20 m et une longueur variable adaptée à la portée, pouvant atteindre jusqu'à 20 mètres, et comportent à leur partie interne de 5 à 11 alvéoles longitudinales. Elles sont fabriquées sur des bancs de précontrainte de grande longueur (de l'ordre de 150 m) et ayant une largeur correspondant à celle des dalles par un procédé largement automatisé.

Lors de la mise en oeuvre de ce procédé, on utilise fréquemment un dispositif de coulage particulier dit à coffrages glissants qui se déplace en continu le long du banc de précontrainte.

Ce dispositif comprend essentiellement, dans le sens de déplacement :
- des guide fils assurant le maintien des torons,
- des organes de coulage de la couche inférieure des dalles, cette couche étant située au-dessous des alvéoles et renfermant les torons d'armature,
- des sabots vibreurs,
- des noyaux profilés déplaçables longitudinalement en va et vient permettant l'obtention des alvéoles longitudinales et coopérant avec des organes de coulage des bandes de béton séparant les alvéoles,
- des patins permettant de vibrer ces bandes en béton,
- des organes de coulage de la couche supérieure des dalles situées au-dessus des alvéoles,
- une table vibrante.

Pour fabriquer les dalles alvéolées en béton précontraint on met en place les torons d'armature parallèlement les uns aux autres, on les met individuellement en tension en règle générale à l'aide de vérins, puis on coule le béton sur des hauteurs pouvant varier entre environ 12 et 40 cm à l'aide du dispositif de coulage à coffrages glissants qui se déplace en continu le long du banc de précontrainte, on coupe les dalles à la longueur souhaitée, et après la prise du béton, on coupe les torons de façon à mettre ce dernier en précontrainte.

Sur le chantier, ces dalles sont juxtaposées sur des poutres ou des murs de façon à constituer le plancher des étages de différents bâtiments.

Lors de leur mise en place sur les poutres ou les murs il est nécessaire de lever les dalles au moyen de grues.

On utilise actuellement à cet effet principalement deux procédés de levage.

Le premier de ces procédés consiste à suspendre au crochet de la grue une grosse poutre métallique dite palonnier équipée à ses extrémités de pinces permettant de saisir une dalle.

Des chaînes passant au-dessous de la dalle constituent une sécurité complémentaire.

Un tel procédé ne satisfait toutefois pas l'ensemble des professionnels.

Le second procédé de levage consiste à suspendre au crochet de la grue une élingue à quatre brins dont les extrémités sont respectivement introduites dans quatre perçages traversants prévus à cet effet aux quatre coins des dalles.

Deux barres métalliques respectivement enfilées aux extrémités de deux brins associés, au-dessous des dalles permettent le maintien de celles-ci.

Un tel procédé présente l'inconvénient de nécessiter le perçage sur les dalles de quatre trous traversants devant ensuite être rebouchés.

FR -A- 2 833 285 divulgue un procédé de fabrication de dalles alvéolées comprenant des boucles de levage et de manutention, ainsi qu'une dalle alvéolée en béton précontraint. L'objet de l'invention consiste à remédier aux inconvénients des procédés de levage connus des dalles alvéolées en béton précontraint.

A cet effet, l'idée à la base de l'invention a consisté à incorporer à ces dalles des organes de levage et de manutention permettant de les saisir au moyen d'une grue, ce pendant leur processus de fabrication par coulage de béton.

Il est à noter qu'il a déjà été proposé d'incorporer des crochets de levage à des dalles classiques en béton armé pendant leur processus de fabrication.

De tels crochets de levage ne sont cependant pas adaptés aux dalles alvéolées en béton précontraint compte tenu de leur configuration spécifique et de la présence des noyaux profilés permettant d'obtenir les alvéoles.

En effet, des organes de levage et de manutention adaptés à de telles dalles doivent satisfaire à des contraintes particulières ; en particulier, lors de la fabrication des dalles à l'aide de dispositifs de coulage à coffrages glissants, ces organes doivent pouvoir passer entre les sabots vibreurs et les noyaux profilés.

Il est également essentiel, que ces organes de levage et de manutention soient parfaitement ancrés dans le béton pour éviter tout risque de rupture pouvant avoir des conséquences dramatiques compte tenu du poids des dalles qui est de l'ordre de 200 à 600 kg/m² selon leur épaisseur.

Dans ce contexte, l'invention concerne un procédé de fabrication d'une série de dalles alvéolées selon la revendication 1, et une dalle selon la revendication 5.

Selon l'invention, la fixation des boucles de levage et de manutention sur les torons associés peut être effectuée manuellement ou être automatisée.

Il est à noter que la configuration spécifique des boucles de levage et de manutention, et en particulier le caractère plan de leur coudage médian et le positionnement de ce coudage de sorte qu'il soit situé dans le même plan que le toron associé correspondent à des caractéristiques essentielles de l'invention.

En effet, compte tenu de l'épaisseur relativement faible des bandes de béton séparant les alvéoles, il est impératif que les boucles de levage et de manutention n'occupent pas un volume trop important pour ne pas créer au sein de ces bandes des zones de faiblesse dues à une masse de béton insuffisante risquant notamment d'entraîner des risques de rupture lors des manutentions.

Selon l'invention, il est bien entendu nécessaire qu'en fin de procédé, l'extrémité supérieure du coudage médian des boucles de levage et de manutention soit dégagée pour permettre de les saisir.

Un tel dégagement peut être obtenu en creusant le béton autour de ces extrémités après l'étape de coulage, lorsque le béton est encore frais.

Il est également envisageable de coiffer l'extrémité supérieure du coudage médian des boucles de levage et de manutention de coupelles renversées ayant pour fonction de créer des réservations après le coulage du béton.

Par suite, à la fin du procédé les dalles sont équipées à leurs quatre coins de boucles de levage et de manutention dont le coudage médian affleure par son extrémité supérieure à la surface du béton.

Ces dalles peuvent ainsi être saisies par un dispositif de levage comportant une élingue à quatre brins suspendue au crochet d'une grue.

Selon l'invention, les boucles de levage et de manutention sont en règle générale fixées sur les deux avant-derniers torons à partir des bords latéraux des dalles.

Selon l'invention, il est par ailleurs essentiel qu'après leur clipsage sur les torons, les boucles de levage et de manutention soient parfaitement bloquées et ne risquent pas d'être entraînées dans le béton lors de son coulage.

A cet effet, et selon une caractéristique préférentielle de l'invention, lors de l'étape de coulage du béton, on exerce une pression sur les torons associés aux boucles de levage et de manutention, en amont et en aval de ces boucles.

Pour obtenir une telle pression, on peut avantageusement modifier le dispositif de coulage à coffrages glissants classique du béton en supprimant les guide fils au niveau des deux torons équipés des boucles de levage et de manutention et en y adjoignant au droit de ces torons deux couples de vérins susceptibles d'exercer une pression sur ceux-ci en amont et en aval des boucles de levage et de manutention pour les maintenir en place lors de leur pénétration dans le béton.

Il est bien entendu obligatoire que ces vérins s'escamotent au droit des boucles de levage et de manutention.

L'invention se rapporte également à une dalle alvéolée en béton précontraint par des fers ou torons d'armature longitudinaux mis en place entre les alvéoles, à la partie inférieure de la dalle.

Une telle dalle comporte les caractéristiques de la revendication 5.

Il est à noter qu'une telle dalle est obtenue par la mise en oeuvre du procédé susmentionné.

Comme il a déjà été indiqué, il est essentiel que les boucles de levage et de manutention n'occupent pas un volume trop important pour ne pas créer au sein des bandes de béton séparant les alvéoles des zones de faiblesse dues à une masse de béton insuffisante.

Il est par suite essentiel que l'anneau de préhension soit plan et qu'après fixation le toron associé soit essentiellement placé dans ce plan.

Il est toutefois également essentiel que le diamètre des tiges coudées constitutives des boucles de levage et de manutention ne soit pas trop important.

Selon une caractéristique préférentielle de l'invention, ce diamètre est inférieur à 14 mm, et de préférence compris entre 8 et 12 mm.

Pour éviter tout risque de rupture lors du levage et de la manutention des dalles et compte tenu du poids de celles-ci, il est nécessaire de réaliser ces tiges dont le diamètre est relativement faible dans une nuance d'acier ayant des propriétés physiques et mécaniques, notamment une résistance à la rupture élevées.

Par suite, et selon une autre caractéristique de l'invention, les tiges coudées constitutives des boucles de levage et de manutention sont réalisées en un acier ayant une résistance à la traction au minimum de l'ordre de 300 MPa de préférence d'au moins 400 MPa, et pouvant avantageusement aller jusqu'à 700 MPa, et parallèlement une ductilité suffisante pour éviter les risques de rupture.

Cette contrainte exige l'utilisation d'aciers spéciaux ayant en particulier subi un traitement d'écrouissage.

Un autre impératif est d'utiliser des qualités d'acier présentant des tolérances suffisamment faibles pour garantir la constance des caractéristiques géométriques des boucles.

Les caractéristiques du procédé ainsi que de la dalle alvéolée en béton précontraint qui font l'objet de l'invention seront décrites plus en détail en se référant aux dessins non limitatifs annexés dans lesquels :
- la figure 1 est une vue en perspective d'une dalle alvéolée en béton précontraint ;
- la figure 2 est une vue en perspective d'une boucle de levage et de manutention mise en place sur un toron.

Selon la figure 1, la dalle 1 est réalisée en un béton précontraint par des torons d'armature longitudinaux 2 faisant saillie à ses extrémités et est équipée d'une séries d'alvéoles longitudinales 3.

Le nombre de sept alvéoles et de six torons d'armature choisi à titre d'exemple n'est bien entendu aucunement limitatif de l'invention.

Les torons 2 sont placés entre les alvéoles 3 à la partie inférieure de la dalle 1. Il est à noter que chacune des bandes en béton 4 séparant deux alvéoles 3 n'est pas obligatoirement équipée d'un toron 2.

Selon la figure 1, la dalle 1 est équipée sur sa face supérieure 5 et au niveau de ses quatre coins de quatre boucles de levage et de manutention respectives 6 affleurant à la surface du béton et ayant pour fonction de permettre que la dalle 1 puisse être saisie par un dispositif de levage non représenté comportant une élingue à quatre brins suspendue au crochet d'une grue.

Selon la figure 2, chacune des boucles de levage et de manutention 6 est clipsée sur un toron 2 associé avant le coulage du béton.

La boucle de levage 6 est plus précisément constituée par une tige métallique coudée ayant un diamètre de l'ordre de 8 à 12 mm et réalisée en un acier spécial ayant une résistance à la traction au minimum de l'ordre de 400 MPa et parallèlement une ductilité suffisante pour éviter les risques de rupture.

Cette tige métallique 6 comporte d'une part à sa partie centrale un coudage médian 7 et d'autre part à ses extrémités respectives des coudages latéraux 8, 8' s'étendant essentiellement symétriquement de part et d'autre du coudage médian 7.

Le coudage médian 7 définit un anneau de préhension plan comme représenté sur la figure 1.

Selon la figure 2, l'anneau de préhension et le toron associé 2 sont essentiellement coplanaires.

Les coudages latéraux 8, 8' définissent aux extrémités de la boucle 6 des pattes de positionnement 9, 9' qui prennent appui sur le banc de précontrainte non représenté sur lequel sont coulées les dalles.

Les pattes de positionnement 9, 9' permettent par suite la mise en place précise de la boucle de levage et de manutention 6.

Les pattes de positionnement 9, 9' sont directement contiguës à des étriers de fixation 10, 10' essentiellement en forme de U qui sont situées dans un plan essentiellement perpendiculaire au plan de l'anneau de préhension.

Les étriers de fixation 10, 10' permettent le clipsage par torsion de la boucle de levage et de manutention 6 le long du toron d'armature associé 2, de part et d'autre de ce toron, dans la position représentée sur la figure 2.

## Revendications

1. Procédé de fabrication d'une série de dalles alvéolées en béton précontraint par des fers ou torons d'armature longitudinaux mis en place entre les alvéoles, à la partie inférieure de ces dalles, sur un banc de précontrainte, de longueur de l'ordre de 150 m et de largeur correspondant à celle des dalles, par lequel on met en place les torons d'armature parallèlement les uns aux autres, on les met individuellement en tension notamment à l'aide de vérins, puis on coule le béton à l'aide d'un dispositif de coulage particulier connu en lui-même dit à coffrage glissant, qui se déplace en continu le long du banc de précontrainte, on coupe les dalles à la longueur souhaitée, et après la prise du béton, on coupe les torons de façon à mettre ce dernier en précontrainte, comprenant les étapes suivantes:
- on se procure des boucles de levage et de manutention (6) constituées chacune par une tige métallique coudée comportant d'une part à sa partie centrale un coudage médian (7) définissant un anneau de préhension plan, et d'autre part, à ses extrémités respectives, des coudages latéraux (8) s'étendant essentiellement symétriquement de part et d'autre du coudage médian (7), lesdits coudages latéraux définissant aux extrémités de la boucle des pattes de positionnement (9, 9') directement contigües à des étriers de fixation (10, 10') essentiellement en forme de U situés dans un plan essentiellement perpendiculaire au plan de l'anneau de préhension, et
- avant l'étape de coulage du béton, en amont du dispositif de coulage, dans le sens de déplacement de ce dispositif, on clipse par torsion le long de deux torons (2) latéraux situés de préférence essentiellement symmétriquement par rapport à l'axe longitudinal médian du banc de précontrainte, de part et d"autre de ces torons, à des emplacements correspondant aux coins des dalles (1), une série de boucles de levage et de manutention (6) de sorte que l'anneau de préhension de chacune de ces boucles (6) et le toron associé soient essentiellement coplanaires, et que ses pattes de positionnement (9, 9') prennent appui sur le banc de précontrainte, et
- on coule le béton de sorte que le coudage médian des boucles de levage et de manutention affleure, par son extrémité supérieure, à la surface de celui-ci.

2. Procédé selon la revendication 1,
**caractérisé en ce que**
après l'étape de coulage du béton, on dégage l'extrémité supérieure du coudage médian (7) des boucles de levage et de manutention (6) en creusant le béton autour de celle-ci.

3. Procédé selon l'une quelconque des revendications 1 et 2,
**caractérisé en ce que**
l'on clipse les boucles de levage et de manutention (6) sur les deux avant-derniers torons (2) à partir des bords latéraux du banc de précontrainte.

4. Procédé selon l'une quelconque des revendications 1 à 3,
**caractérisé en ce que**
lors de l'étape de coulage du béton, on exerce une pression sur les torons (2) associés aux boucles de levage et de manutention (6), en amont et en aval de ces boucles, de façon à les maintenir en place lors de leur pénétration dans le béton.

5. Dalle alvéolée en béton précontraint par des fers ou torons d'armature longitudinaux mis en place entre les alvéoles, à la partie inférieure de la dalle, obtenue par la mise en oeuvre du procédé selon l'une quelconque des revendications 1 à 4, et équipée au niveau de ses quatre coins de boucles de levage et de manutention (6) affleurant à la surface du béton, les boucles étant respectivement clipsées par torsion le long d'un toron (2) associé, de part et d'autre de ce toron, et constituées chacune par une tige métallique coudée comportant d'une part à sa partie centrale un coudage médian (7) définissant un anneau de préhension plan cet anneau de préhension et le toron (2) associé étant essentiellement coplanaires, et d'autre part à ses extrémités respectives, des coudages latéraux (8, 8') s'étendant essentiellement symétriquement de part et d'autre du coudage médian (7) et définissant aux extrémités de la boucle (6) des pattes de positionnement (9, 9') permettant la mise en place précise de la boucle de levage et de manutention (6) sur le banc de précontrainte sur lequel est coulé le béton, lesdites pattes de positionnement étant directement contigües à des étriers de fixation (10, 10') essentiellement en forme de U et situés dans un plan essentiellement perpendiculaire au plan de l'anneau de préhension.

6. Dalle alvéolée en béton précontraint selon la revendication 5,
**caractérisée en ce que**
le diamètre des tiges coudées constitutives des boucles de levage et de manutention (6) est inférieur à 14 mm, de préférence compris entre 8 et 12 mm.

7. Dalle alvéolée en béton précontraint selon la revendication 6,
**caractérisée en ce que**
les tiges coudées constitutives des boucles de levage et de manutention (6) sont réalisées en un acier ayant une résistance à la traction au minimum de l'ordre de 300 MPa et de préférence d'au moins 400 MPa et parallèlement une ductilité suffisante pour éviter les risques de rupture.

8. Dalle alvéolée en béton précontraint selon la revendication 7,
**caractérisée en ce que**
l'acier dans lequel sont réalisées les tiges coudées constitutives des boucles de levage et de manutention (6) est un acier spécial ayant subi un traitement d'écrouissage.

## Patentansprüche

1. Verfahren zur Herstellung einer Reihe von Hohlraumplatten aus einem Beton, der durch längslaufende Armierungseisen oder
- litzen vorgespannt ist, die zwischen den Hohlräumen an dem unteren Teil dieser Platten auf einem Vorspanntisch mit einer Länge von ungefähr 150 m und einer Breite, die der Breite der Hohlräume entspricht, aufweist, eingesetzt werden, wobei die Armierungslitzen parallel zueinander angebracht und individuell, insbesondere mit Zylindern, gespannt werden, wobei der Beton dann anhand einer an sich bekannten, besonderen Vorrichtung zum Gießen mit sogenannter Gleitschalung, welche sich kontinuierlich entlang des Vorspanntisches bewegt, gegossen wird, wobei die Platten mit der gewünschten Länge geschnitten werden, und wobei nach dem Abbinden des Betons die Litzen derart geschnitten werden, um den Beton vorzuspannen,
umfassend folgende Schritte:
- Hebe- und Beförderungsschlaufen (6) werden bereitgestellt, welche jeweils durch einen knieförmigen Metallstab gebildet sind, der einerseits an seinem zentralen Teil eine Mittelkröpfung (7), die einen ebenen Handhabering definiert, und andererseits an seinen jeweiligen Enden, Seitenkröpfungen (8), die sich im Wesentlichen symmetrisch an beiden Seiten der Mittelkröpfung (7) erstrecken, aufweist, wobei die Seitenkröpfungen an den Enden der Schlaufe
Positionierungslaschen (9, 9') definieren, die unmittelbar an Befestigungsbügel (10, 10') angrenzen, welche im Wesentlichen U-förmig ausgebildet und in einer im Wesentlichen senkrecht zu der Ebene des Handhaberinges laufenden Ebene angeordnet sind, und
- vor dem Schritt des Abbinden des Betons, vor der Vorrichtung zum Gießen, in die Bewegungsrichtung der Vorrichtung, wird eine Reihe von Hebe- und Beförderungsschlaufen (6) entlang zwei seitlichen Litzen (2), die vorzugsweise im Wesentlichen symmetrisch gegenüber der mittleren Längsachse des Vorspanntisches angeordnet sind, an beiden Seiten dieser Litzen, an Stellen, die den Ecken der Platten (1) entsprechen, durch Verdrehung aufgesteckt, sodass der Handhabering jeder Schlaufe (6) und die damit verbundene Litze im Wesentlichen komplanar sind, und dass sich deren Positionierungslaschen (9, 9') auf den Vorspanntisch stützen, und
- der Beton wird gegossen, sodass die Mittelkröpfung der Hebe- und Beförderungsschlaufen, mit ihrem oberen Ende an dessen Oberfläche zutage liegt.

2. Verfahren nach Anspruch 1,
**dadurch gekennzeichnet, dass**
nach dem Schritt des Betongießens das obere Ende der Mittelkröpfung (7) der Hebe- und Beförderungsschlaufen (6) freigelegt wird, indem der Beton um sie herum ausgegraben wird.

3. Verfahren nach einem der Ansprüche 1 oder 2,
**dadurch gekennzeichnet, dass**
die Hebe- und Beförderungsschlaufen (6) auf den zwei vorletzten Litzen (2) ab den Seitenrändern des Vorspanntisches aufgesteckt werden.

4. Verfahren nach einem der Ansprüche 1 bis 3,
**dadurch gekennzeichnet, dass**
beim Schritt des Betongießens ein Druck auf die Litzen (2), die mit den Hebe- und Beförderungsschlaufen (6) verbunden sind, vor und hinter diesen Schlaufen derart ausgeübt wird, dass sie bei ihrem Eindringen in den Beton an der Stelle festgehalten werden.

5. Hohlraumplatte aus einem Beton, der durch längslaufende Armierungseisen oder -litzen vorgespannt ist, die zwischen den Hohlräumen, an dem unteren Teil der Platte, eingesetzt sind, wobei die Hohlraumplatte durch die Durchführung des Verfahrens gemäß einem der Ansprüche 1 bis 4 hergestellt ist, und an ihren vier Ecken mit Hebe- und Beförderungsschlaufen (6) versehen ist, die an der Oberfläche des Betons zutage liegen, wobei die Schlaufen jeweils entlang einer damit verbundenen Litze (2), an beiden Seiten dieser Litzen, durch Verdrehung aufgesteckt sind, und jeweils durch einen knieförmigen Metallstab gebildet sind, der einerseits an seinem zentralen Teil eine Mittelkröpfung (7), die einen ebenen Handhabering definiert, wobei der Handhabering und die damit verbundene Litze (2) im Wesentlichen komplanar sind, und andererseits an seinen jeweiligen Enden Seitenkröpfungen (8, 8') aufweist, die sich im Wesentlichen symmetrisch an beiden Seiten der Mittelkröpfung (7) erstrecken und an den Enden der Schlaufe (6) Positionierungslaschen (9, 9') definieren, welche eine präzise Einrichtung der Hebe- und Beförderungsschlaufe (6) auf dem Vorspanntisch, auf dem der Beton gegossen wird, ermöglichen, wobei die Positionierungslaschen unmittelbar an Befestigungsbügel (10, 10') angrenzen, welche im Wesentlichen U-förmig ausgebildet und in einer im Wesentlichen senkrecht zu der Ebene des Handhaberinges laufenden Ebene angeordnet sind.

6. Hohlraumplatte aus Spannbeton nach Anspruch 5,
**dadurch gekennzeichnet, dass**
der Durchmesser der knieförmigen Metallstäbe, welche die Hebe- und Beförderungsschlaufen (6) bilden, kleiner als 14 mm ist, vorzugsweise zwischen 8 und 12 mm liegt.

7. Hohlraumplatte aus Spannbeton nach Anspruch 6,
**dadurch gekennzeichnet, dass**
die knieförmigen Metallstäbe, welche die Hebe- und Beförderungsschlaufen (6) bilden, aus einem Stahl gefertigt sind, der eine Zugfestigkeit von etwa mindestens 300 MPa und vorzugsweise von mindestens 400 MPa und parallel dazu eine Duktilität, welche ausreichend ist, um die Bruchrisiken zu vermeiden.

8. Hohlraumplatte aus Spannbeton nach Anspruch 7,
**dadurch gekennzeichnet, dass**
der Stahl, aus dem die knieförmigen Metallstäbe, welche die Hebe- und Beförderungsschlaufen (6) bilden, gefertigt sind, ein spezieller Stahl ist, der einem Kaltverformungsverfahren unterworfen wurde.

## Claims

1. Method for producing a series of hollow slabs of concrete prestressed by longitudinal reinforcement bars or strands which are positioned between the cells, at the lower portion of these slabs, on a prestressing bed, having a length in the order of 150 m and a width corresponding to that of the slabs, via which the reinforcement strands are positioned parallel with each other, they are placed individually under tension, in particular using actuators, then the concrete is poured using a specific pouring device which is known per se and which is referred to as a sliding formwork, which is moved continuously along the prestressing bed, the slabs are cut to the desired length and, after the concrete has set, the strands are cut in order to place the concrete in a prestressed state,
comprising the following steps:
- there are formed lifting and handling loops (6) which are each constituted by a bent metal rod which comprises, on the one hand, at the central portion thereof a central bent portion (7) which defines a planar gripping ring and, on the other hand, at the respective ends thereof, lateral bent portions (8) which extend substantially symmetrically at one side and the other of the central bent portion (7),
the lateral bent portions defining at the ends of the loop positioning lugs (9, 9') which are directly contiguous with substantially U-shaped fixing clips (10, 10') which are located in a plane which is substantially perpendicular to the plane of the gripping ring, and
- before the step of pouring the concrete, upstream of the pouring device, in the movement direction of this device, a series of lifting and handling loops (6) are clip-fitted by means of torsion along two lateral strands (2) which are preferably located substantially symmetrically relative to the longitudinal centre axis of the prestressing bed, at one side and the other of these strands, at locations corresponding to the corners of the slabs (1), so that the gripping ring of each of these loops (6) and the associated strand are substantially coplanar,
and in that the positioning lugs (9, 9') thereof are supported on the prestressing bed, and
- the concrete is poured so that the central bent portion of the lifting and handling loops is flush, via the upper end thereof, with the surface thereof.

2. Method according to claim 1,
**characterised in that**,
after the step of pouring the concrete, the upper end of the central bent portion (7) of the lifting and handling loops (6) is released by hollowing out the concrete around it.

3. Method according to either claim 1 or claim 2,
**characterised in that**
the lifting and handling loops (6) are clip-fitted to the two penultimate strands (2) from the lateral edges of the prestressing bed.

4. Method according to any one of claims 1 to 3,
**characterised in that**,
during the step for pouring the concrete, a pressure is applied to the strands (2) associated with the lifting and handling loops (6), upstream and downstream of these loops, in order to fix them in place during their introduction into the concrete.

5. Hollow slab of concrete prestressed by longitudinal reinforcement bars or strands placed between the cells, at the lower portion of the slab, which is obtained by carrying out the method according to any one of claims 1 to 4,
and which is provided in the region of the four corners thereof with lifting and handling loops (6) which are flush with the surface of the concrete, the loops being clip-fitted by means of torsion along an associated strand (2), at one side and the other of this strand, respectively, and which are each constituted by a bent metal rod which comprises, on the one hand, at the central portion thereof a central bent portion (7) which defines a planar gripping ring, this gripping ring and the associated strand (2) being substantially coplanar, and, on the other hand, at the respective ends thereof, lateral bent portions (8, 8') which extend substantially symmetrically at one side and the other of the central bent portion (7) and which define at the ends of the loop (6) positioning lugs (9, 9') which enable precise positioning of the lifting and handling loop (6) on the prestressing bed on which the concrete is poured, the positioning lugs being directly contiguous with substantially U-shaped fixing clips (10, 10') which are located in a plane which is substantially perpendicular to the plane of the gripping ring.

6. Hollow slab of prestressed concrete according to claim 5, **characterised in that**
the diameter of the bent rods which constitute the lifting and handling loops (6) is less than 14 mm, preferably between 8 and 12 mm.

7. Hollow slab of prestressed concrete according to claim 6, **characterised in that** the bent rods which constitute the lifting and handling loops (6) are produced from a steel which has a minimum tensile strength in the order of 300 MPa and preferably at least 400 MPa and in parallel sufficient ductility to avoid risks of fracture.

8. Hollow slab of prestressed concrete according to claim 7,
**characterised in that**
the steel from which the bent rods which constitute the lifting and handling loops (6) are produced is a special steel which has been subjected to a strain hardening processing operation.
